# EUROPÄISCHE PATENTSCHRIFT

(11) **EP 3 725 639 B1**
(45) Veröffentlichungstag und Bekanntmachung des Hinweises auf die Patenterteilung: **07.06.2023**
(21) Anmeldenummer: 20165829.1
(22) Anmeldetag: 26.03.2020
(51) Int. Cl.: B61G 7/10, B61G 5/04, B61F 1/10

(54) **KUPPLUNGSADAPTER FÜR EINEN WAGENKASTEN EINES EISENBAHNWAGENS**
COUPLING ADAPTER FOR A CAR BODY OF A RAILWAY VEHICLE
ADAPTATEUR D'EMBRAYAGE POUR UNE CAISSE D'UN WAGON DE CHEMIN DE FER

(30) Priorität: 17.04.2019 AT 503522019
(43) Veröffentlichungstag der Anmeldung: 21.10.2020
(73) Patentinhaber: Gabriel Konstruktionen e.U., 1230 Wien (AT)
(72) Erfinder: Heubrandtner, Andreas, 1070 Wien (AT)
(74) Vertreter: Puchberger & Partner Patentanwälte

(56) Entgegenhaltungen:
- EP-A2- 2 694 349
- DE-A1-102016 206 989
- DE-T2- 69 300 406
- FR-A- 1 298 268
- JP-A- 2016 107 936

## Beschreibung

Die Erfindung betrifft einen Wagenkasten eines Eisenbahnwagens gemäß dem Oberbegriff des unabhängigen Patentanspruchs.

Aus dem Stand der Technik sind Kupplungsadapter für derartige Wagenkästen bekannt, die dazu dienen, den Eisenbahnwagen mit einer Abschleppvorrichtung zu verbinden. Bekannte Kupplungsadapter haben einen Einschubträger, der in den Wagenkasten eingeschoben wird. Dabei treten hohe Auflagerkräfte auf, was bei Güterwaggons, die in der Regel mit einer verhältnismäßig dicken Wandstärke ausgestattet sind, kein Problem darstellt. Bei derartigen massiven Wagenkästen reichen herkömmliche Kupplungsadapter aus, um eine sichere Verbindung zwischen dem Wagenkasten und dem Kupplungsadapter herzustellen.

Herkömmliche Wagenkasten sind unter anderem aus der DE 693 00 406 T2, der FR 1 298 268 A, der JP 2016 107936 A, der EP 2 694 349 A2 und der DE 10 2016 206989 A1 bekannt.

Ferner werden bei herkömmlichen Wagenkästen zur Übertragung der Vertikalkräfte sogenannte Anschweißkonsolen verwendet. Diese Anschweißkonsolen werden von unten an die Pufferbohle des Wagenkastens geschraubt und anschließend an den seitlichen Armen des Kupplungsadapters festgeschweißt.

Nachteilig an diesen herkömmlichen Wagenkästen ist aber, dass einerseits meist zusätzliche Löcher in die Pufferbohle gebohrt werden müssen und andererseits zusätzliche Schweißarbeiten erforderlich sind.

Überdies wird bei herkömmlichen Wagenkästen zur Befestigung des Kupplungsadapters ein Passbolzen im wagenseitigen Bereich des Kupplungsadapters eingeschweißt. Hierbei wird der Passbolzen mit einem großen Spiel durch den Verbindungsteil und weiter mit einem engen Spiel durch den Einschubträger gesteckt und danach von außen an dem Verbindungsteil festgeschweißt. Nachteilig an solchen Wagenkästen ist aber, dass durch die notwendigen Schweißarbeiten der Montageaufwand wesentlich erhöht wird, da die zu verschweißenden Bereiche zuerst vorbereitet und anschließend nachlackiert werden müssen. Ferner muss jede Schweißnaht genau überprüft werden. Überdies ist es wegen diverser Sicherheitsbestimmungen und Vorschriften nicht überall möglich, Schweißarbeiten durchzuführen.

Ferner werden bei herkömmlichen Kupplungsadaptern meist reibwerterhöhende Folien oder Beschichtungen zwischen verschiedenen Teilen des Kupplungsadapters angebracht, um einen Kraftschluss zu erreichen.

Aufgabe der Erfindung ist es, die Nachteile des Standes der Technik zu überwinden. Insbesondere ist es Aufgabe der Erfindung, einen Kupplungsadapter für einen Wagenkasten mit einer verhältnismäßig geringen Wandstärke, insbesondere für Reisezugwägen, zu schaffen. Der Erfindung liegt somit unter anderem die Aufgabe zugrunde, einen Kupplungsadapter zu schaffen, welcher mit dem Wagenkasten sicher und einfach verbunden werden kann, ohne zusätzliche Bohrungen oder Schweißarbeiten durchführen zu müssen. Mit anderen Worten soll ein Kupplungsadapter geschaffen werden, welcher mit einem unveränderten Wagenkasten verbindbar ist. Eine weitere Aufgabe der Erfindung ist unter anderem, bei der Verbindung der verschiedenen Teile des Kupplungsadapters auf den Einsatz von reibwerterhöhenden Folien oder Beschichtungen zu verzichten.

Die erfindungsgemäße Aufgabe wird insbesondere durch die Merkmale des unabhängigen Patentanspruchs 1 gelöst.

Die Erfindung betrifft insbesondere einen Wagenkasten eines Eisenbahnwagens, insbesondere eines Personenwaggons, umfassend einen sich in Längsrichtung des Wagenkastens erstreckenden Kupplungsadapter zur variablen Kupplung des Wagenkastens mit einer Abschleppeinrichtung, und wobei der Kupplungsadapter einen Pufferflansch, einen in Längsrichtung verlaufenden Einschubträger und einen in einem Winkel zum Einschubträger in Längsrichtung verlaufenden Stützträger umfasst, deren pufferseitige Enden einen größeren Abstand zueinander aufweisen als deren wagenseitige Enden.

Bevorzugt ist vorgesehen, dass ein Verbindungsteil vorgesehen ist, welches die wagenseitigen Enden des Einschubträgers und des Stützträgers mit dem Wagenkasten verbindet, und dass das Verbindungsteil oberhalb einer Radsatzachse, insbesondere oberhalb einer Drehachse eines Drehgestells, des Wagenkastens angeordnet ist und sich in Längsrichtung des Wagenkastens zumindest bis zur Radsatzachse, insbesondere zumindest bis zur Drehachse, erstreckt.

Der Kupplungsadapter kann dazu eingerichtet sein, mit einem Wagenkasten eines Eisenbahnwagens, insbesondere mit einem Personenwaggon, verbunden zu werden. Insbesondere ist der Kupplungsadapter dazu eingerichtet, mit Wagenkästen mit einer verhältnismäßig geringeren Wandstärke verbunden zu werden.

Gegebenenfalls sind der Einschubträger und der Stützträger im Vergleich zu herkömmlichen Kupplungsadaptern verhältnismäßig lang ausgeführt. Durch den verhältnismäßig längeren wirksamen Hebelarm können die Auflagerkräfte, insbesondere im Bereich des Verbindungsteils, reduziert werden. Aus diesem Grund kann der erfindungsgemäße Kupplungsadapter auch an Wagenkasten mit verhältnismäßig dünnen Blechstärken festgeklemmt werden, ohne den Wagenkasten zu überlasten.

Gegebenenfalls ist an dem Kupplungsadapter, insbesondere an dem Pufferflansch, eine Kupplungsvorrichtung angeordnet, welche zur Kupplung mit einer Kupplungsvorrichtung eines weiteren Personenwaggons eingerichtet ist.

Insbesondere sind der Einschubträger und der Stützträger zwischen dem Verbindungsteil und dem Pufferflansch angeordnet. Gegebenenfalls ist der Einschubträger oberhalb des Stützträgers an dem Wagenkasten vorgesehen.

Der Abstand zwischen dem pufferseitigen Ende des Einschubträgers und dem pufferseitigen Ende des Stützträgers kann größer sein als der Abstand zwischen dem wagenseitigen Ende des Einschubträgers und dem wagenseitigen Ende des Stützträgers. Dadurch können der Einschubträger und der Stützträger V-förmig angeordnet sein.

Gegebenenfalls liegt das im Bereich des Pufferflanschs angeordnete pufferseitige Ende dem im Bereich des Verbindungsteils angeordneten wagenseitigen Ende gegenüber.

Das Verbindungsteil kann die wagenseitigen Enden des Einschubträgers und des Stützträgers mit dem Wagenkasten verbinden. Insbesondere werden der Einschubträger und der Stützträger mit dem Verbindungsteil verschraubt. Gegebenenfalls ist der Verbindungsteil oberhalb der Drehachse des Drehgestelles des Wagenkastens angeordnet. Bevorzugt kann das Verbindungsteil oberhalb der vorderen Radsatzachse des Drehgestells des Wagenkastens angeordnet sein und sich in Längsrichtung des Wagenkastens zumindest bis zur vorderen Radsatzachse erstrecken.

Gegebenenfalls umfasst der Wagenkasten mindestens zwei Radsätze oder mindestens zwei Drehgestelle, welche mindestens zwei Radsätze umfassen. Im Rahmen der Erfindung kann unter der vorderen Radsatzachse die Radsatzachse verstanden werden, welche ausgehend von dem Kupplungsadapter in Längsrichtung des Wagenkastens dem Kupplungsadapter am nächsten ist.

Bevorzugt ist das Verbindungsteil über eine verhältnismäßig große Fläche mit dem Wagenkasten verbunden, wodurch eine gute Verteilung der Kräfte möglich ist. Dadurch kann eine Überlastung des Wagenkastens verhindert und/oder vermindert werden.

Insbesondere weist der Verbindungsteil mindestens eine Bodenplatte auf, an welcher Verbindungslaschen angeordnet sind. Gegebenenfalls besteht der Verbindungsteil aus einem Stück.

Im Rahmen der vorliegenden Erfindung können der Pufferflansch, der Einschubträger, der Stützträger und/oder das Verbindungsteil einstückig ausgebildet sein oder auch mehrere Teile umfassen.

Gegebenenfalls ist vorgesehen, dass die Wandstärke des Wagenkastens, insbesondere die Wandstärke des Wagenkastens, mit welchem der Verbindungsteil verbunden ist, weniger als 8 mm beträgt, und insbesondere im Bereich von 5 mm bis 7 mm liegt, und bevorzugt 6 mm ist.

Diese Wandstärke weist insbesondere ein Wagenkasten der Deutschen Bahn mit der Bezeichnung Bomz oder Bomdz auf. Bevorzugt ist vorgesehen, dass der Kupplungsadapter dazu eingerichtet ist, mit einem derartigen Wagenkasten sicher und einfach verbunden zu werden, ohne Schweißarbeiten und ohne Veränderungen an dem Wagenkasten durchführen zu müssen.

Insbesondere weist der Wagenkasten, im Bereich an welchem das Verbindungsteil mit ihm verbunden wird, eine Wandstärke von weniger als 8 mm auf.

Im Rahmen der vorliegenden Erfindung wird unter Wandstärke eine mittlere Wandstärke verstanden. Das heißt, dass die Wandstärke gegebenenfalls abschnittsweise über oder unter den oben angeführten Werten liegen kann.

Gegebenenfalls ist vorgesehen, dass der Einschubträger eine Länge im Bereich zwischen 1,5 m bis einschließlich 3,0 m, insbesondere zwischen 2,0 m bis einschließlich 2,5 m, aufweist, und/oder dass der Stützträger eine Länge im Bereich zwischen 1,0 m bis einschließlich 2,2 m, insbesondere zwischen 1,2 m bis einschließlich 1,7 m, aufweist.

Herkömmliche Einschubträger weisen eine Länge von unter 1,5 m auf und/oder herkömmliche Stützträger weisen eine Länge von unter 1,0 m auf, wodurch hohe Auflagerkräfte übertragen werden.

Durch den im Vergleich zu herkömmlichen Kupplungsadaptern verhältnismäßig langen Einschubträger und/oder den verhältnismäßig langen Stützträger können die Auflagerkräfte reduziert werden, wodurch die verhältnismäßig dünnen Wände des Wagenkastens nicht überlastet werden.

Gegebenenfalls ist vorgesehen, dass das Verbindungsteil durch mindestens eine Klemmvorrichtung mit dem Wagenkasten verbunden ist, und dass die Klemmvorrichtung vorzugsweise mindestens eine Klemmschraube und mindestens eine Klemmbacke umfasst.

Bevorzugt sind die Klemmvorrichtungen dazu eingerichtet, den Verbindungsteil mit dem Wagenkasten zu verklemmen.

Durch die Verwendung von Klemmvorrichtungen kann der Verbindungsteil mit einem unveränderten Wagenkasten verbindbar sein oder verbunden werden. Mit anderen Worten müssen insbesondere durch die Verwendung von Klemmvorrichtungen keine zusätzlichen Veränderungen an dem Wagenkasten vorgenommen werden, wodurch zusätzliche Bohrungen, Schweißarbeiten oder dergleichen verhindert werden können.

Gegebenenfalls ist vorgesehen, dass mindestens eine Klemmvorrichtung derart ausgestaltet ist, dass der Kopf einer Klemmschraube in einer Bodenplatte des Verbindungsteils versenkt ist, sodass der Kopf die Bodenplatte des Verbindungsteils nicht überragt.

Da im Bereich zwischen dem Wagenkasten, insbesondere den Längsträger-Profilen des Wagenkastens, und dem Drehgestell verhältnismäßig wenig Platz vorhanden sein kann, muss die Klemmvorrichtung gegebenenfalls kleinstmöglich ausgebildet sein. In diesem Fall kann der Verbindungsteil über eine Klemmvorrichtung mit dem Wagenkasten verbunden werden, wobei die Klemmschraube nur die Dicke der Bodenplatte des Verbindungsteils benötigt.

Insbesondere kann vorgesehen sein, dass eine derartige Klemmvorrichtung im Bereich des wagenseitigen Endes der Verbindungsteils vorgesehen ist. Eine derartige Klemmvorrichtung kann für die am weitesten von dem Pufferflansch entfernte Klemmvorrichtung des Verbindungsteils eingesetzt werden. Gegebenenfalls ist eine derartige Klemmvorrichtung im Bereich der Drehachse, bevorzugt im Bereich der vorderen Radsatzachse, insbesondere oberhalb des Drehgestells, angeordnet.

Die Köpfe der Klemmschrauben sind dabei gegebenenfalls in Ausschnitten des Verbindungsteils, insbesondere in Ausschnitten der Bodenplatte des Verbindungsteils, versenkt und/oder versenkbar. Dadurch stehen diese bevorzugt nicht nach unten in Richtung Drehgestell über die Dicke der Bodenplatte des Verbindungsteils hinaus und eine Behinderung des Drehgestelles durch die Klemmvorrichtungen kann verhindert werden.

Gegebenenfalls ist vorgesehen, dass der Wagenkasten eine Pufferbohle zur Verbindung mit dem Pufferflansch umfasst, und dass die Pufferbohle mindestens eine vorzugsweise rechteckige Ausnehmung zur formschlüssigen Aufnahme einer am Pufferflansch angeordneten Spannklaue aufweist.

Gegebenenfalls ist vorgesehen, dass die Spannklaue mindestens eine Spannklauennase umfasst, welche dazu eingerichtet ist in die Ausnehmung formschlüssig einzugreifen.

Gegebenenfalls ist vorgesehen, dass zur Verklemmung der Spannklauennase mit der Pufferbohle an der Spannklaue mindestens eine Spannvorrichtung vorgesehen ist, und dass die Spannvorrichtung dazu eingerichtet ist formschlüssig an einer Außenkante des Pufferflanschs einzugreifen.

Bevorzugt ist vorgesehen, dass die Pufferbohle vier vorzugsweise rechteckige Ausnehmungen zur formschlüssigen Aufnahme einer am Pufferflansch angeordneten Spannklaue aufweist. Insbesondere kann vorgesehen sein, dass jeweils zwei Ausnehmungen links an der Pufferbohle und zwei Ausnehmungen rechts an der Pufferbohle vorgesehen sind.

Bevorzugt sind diese rechteckigen Ausnehmungen bereits in der Pufferbohle vorhanden. Dadurch kann eine zusätzliche Verbindung zwischen dem Wagenkasten und dem Kupplungsadapter ermöglicht werden, ohne dass der Wagenkasten verändert werden muss.

Bevorzugt kann die Spannklaue über die Spannklauennasen und die Spannvorrichtung mit der Pufferbohle verklemmt und/oder verklemmbar sein. Mit anderen Worten kann die Spannklauennase in die Ausnehmung und die Spannvorrichtung an einer Außenkante des Pufferflanschs formschlüssig eingreifen.

Dadurch kann der Pufferflansch über die Spannklaue mit der Pufferbohle verbunden, insbesondere verklemmt, werden, wodurch die auf den Kupplungsadapter wirkenden Vertikalkräfte von der Spannklaue, insbesondere von der Spannklauennase und der Spannvorrichtung, auf den Wagenkasten, insbesondere auf die Pufferbohle des Wagenkastens, übertragbar sind.

Der Kupplungsadapter kann somit zusätzlich zu dem Verbindungsteil mit dem Wagenkasten verbunden werden. Dadurch können die zu übertragenden Kräfte verteilt werden, wodurch eine Überlastung des Wagenkastens weiter verringert und/oder verhindert werden kann. Bevorzugt erfordert diese Verbindung keine Veränderungen an dem Wagenkasten und/oder keine Schweißarbeiten.

Bevorzugt ist vorgesehen, dass der Pufferflansch durch die Spannklaue und zusätzlich auch über Schrauben mit dem Wagenkasten verbunden oder verbindbar ist. Durch den Einsatz der Spannklaue können die Schrauben derart entlastet werden, dass eine Verwendung von herkömmlichen Anschweißkonsolen unnötig ist.

Gegebenenfalls ist vorgesehen, dass das Verbindungsteil eine im Wesentlichen normal auf die Längsrichtung des Einschubträgers verlaufende, stirnseitig am Einschubträger befestigte oder befestigbare Abschlussplatte umfasst, die vorzugsweise einstückig mit dem Verbindungsteil ist.

Im Gegensatz zu herkömmlichen Kupplungsadaptern kann der erfindungsgemäße Kupplungsadapter verschweißungsfrei mit dem Wagenkasten verbunden werden.

Um die auftretenden Querkräfte übertragen zu können, kann auf der Hinterseite des Verbindungsteils insbesondere ein Blech hochgezogen werden, wodurch eine Abschlussplatte ausgebildet werden kann. Diese Abschlussplatte bildet gegebenenfalls einen Anschlag für den Einschubträger. Ferner kann die Abschlussplatte im montierten Zustand des Kupplungsadapters mit dem wagenseitigen Ende des Einschubträgers in Kontakt stehen.

In dem wagenseitigen Ende des Einschubträgers können Gewindebohrungen und in der Abschlussplatte können Durchgangsbohrungen vorgesehen sein. Dadurch kann es möglich sein, den Einschubträger mit der Abschlussplatte zu verbinden.

Durch diese Verschraubung können die in diesem Bereich auftretenden Querkräfte zwischen Verbindungsteil und Einschubträger sicher übertragen werden. Durch diese Verbindungsmöglichkeit kann eine sichere und einfache Verbindung zwischen den einzelnen Teilen des Kupplungsadapters und dem Wagenkasten ermöglicht werden.

Überdies kann es dadurch möglich sein, das Einschweißen eines Passbolzens zu vermeiden, wie es bei herkömmlichen Kupplungsadaptern erfolgt.

Gegebenenfalls ist vorgesehen, dass am Pufferflansch zur formschlüssigen Vertikalabstützung einer Kupplungsvorrichtung eine Stützleiste vorgesehen ist, und dass die Stützleiste und der Pufferflansch korrespondierende Ausnehmungen zur Aufnahme einer Passfeder aufweisen, sodass Stützleiste und Pufferflansch formschlüssig verbindbar sind.

Gegebenenfalls ist vorgesehen, dass zur Anpassung an verschieden ausgeformte Kupplungsvorrichtungen an der Stützleiste eine Auflagerleiste angeordnet ist.

Bevorzugt ist vorgesehen, dass die Stützleiste durch die Passfederverbindung und zusätzlich über Schrauben mit dem Pufferflansch verbunden oder verbindbar ist. Durch den Einsatz der Passfederverbindung können die Schrauben derart entlastet werden, dass ein Einsatz von reibwerterhöhenden Folien unnötig ist.

Im Betrieb kann die Kupplungsvorrichtung, insbesondere der Anschlussflansch der Kupplungsvorrichtung, auf der Stützleiste und/oder auf der Auflagerleiste aufliegen und dadurch nach unten, in Richtung der Schwerkraft bzw. des Bodens, abgestützt werden.

In der Stützvorrichtung kann eine Passfeder in einer entsprechenden Nut vorgesehen sein. Die freiliegende Seite der Passfeder kann in die Nut des Pufferflanschs des Kupplungsadapters formschlüssig eingreifen. Dadurch, dass gegebenenfalls mehrere Nuten und/oder Bohrungen an dem Pufferflansch vorgesehen sein können, kann es möglich sein, die Kupplungshöhen festzulegen. Die Stützleiste wird bevorzugt zusätzlich zu der Passfederverbindung mit dem Pufferflansch verschraubt.

Zur Feinjustierung der Kupplungshöhe kann zwischen Stützvorrichtung und Auflagerleiste mindestens ein sogenanntes Futterblech vorgesehen sein, das in der Dicke entsprechend angepasst eingebaut werden kann.

Im Rahmen der vorliegenden Erfindung können die Futterbleche herkömmlichen Beilagscheiben entsprechen und/oder wie herkömmlichen Beilagscheiben wirken.

Gegebenenfalls ist vorgesehen, dass das Verbindungsteil mehrere, vorzugsweise fünf, rechts und links seiner Längsachse angeordnete Verbindungslaschen aufweist, wobei die Verbindungslaschen, vorzugsweise drei Verbindungslaschen, gegebenenfalls jeweils zwei Befestigungsöffnungen umfassen und/oder dass das Verbindungsteil im Wesentlichen plattenförmig ausgebildet ist.

Bevorzugt umfasst das Verbindungsteil drei plattenförmige Teile, insbesondere zwei Bodenplatten, eine Abschlussplatte und eine Anschlussplatte welche miteinander verbunden sind.

Ein erstes Teil des Verbindungsteils kann jeweils drei Verbindungslaschen mit jeweils zwei Befestigungsöffnungen umfassen. Jeweils drei dieser Verbindunglaschen können rechts und links in Bezug auf den an dem Verbindungsteil befestigten Einschubträger angeordnet sein

Ein zweites Teil des Verbindungsteils kann zwei, in Bezug auf den an dem Verbindungsteil befestigten Einschubträger rechts und links angeordnete, Verbindungslaschen umfassen, welche öffnungsfrei bzw. lochfrei sind. Ferner kann an dem zweiten Element die Abschlussplatte vorgesehen sein. An diesen beiden bohrungslosen Verbindungslaschen können Brückenbleche festgeschweißt sein.

Gegebenenfalls ist vorgesehen, dass die Befestigungsöffnung zur Aufnahme der Klemmvorrichtung, insbesondere der Klemmschraube, ausgeführt ist.

Weitere erfindungsgemäße Merkmale ergeben sich gegebenenfalls aus den Ansprüchen, der Beschreibung der Ausführungsbeispiele und den Figuren.

Die Erfindung wird nun am Beispiel exemplarischer, nicht ausschließlicher und/oder nicht einschränkender Ausführungsbeispiele weiter erläutert.
Die **Figuren 1a** und **1b** zeigen schematische grafische Darstellungen einer Ausführungsform des erfindungsgemäßen Kupplungsadapters,
Die **Figur 2** zeigt eine schematische grafische Darstellung einer Ausführungsform des Verbindungsteils des erfindungsgemäßen Kupplungsadapters,
Die **Figuren 3a, 3b** und **3c** zeigen schematische grafische Darstellungen einer Ausführungsform der Spannklaue des erfindungsgemäßen Kupplungsadapters,
Die **Figuren 4a** und **4b** zeigen schematische grafische Darstellungen einer Ausführungsform der Stützleiste und der Auflagerleiste des erfindungsgemäßen Kupplungsadapters, und
Die **Figuren 5a** und **5b** zeigen schematische grafische Darstellungen einer Ausführungsform der Klemmvorrichtung des erfindungsgemäßen Kupplungsadapters.

Die **Figuren 1a** und **1b** zeigen eine Ausführungsform des erfindungsgemäßen Kupplungsadapters 2 in dreidimensionalen schematischen Darstellungen.

Der Kupplungsadapter 2 umfasst einen Pufferflansch 3, einen Einschubträger 4, einen Stützträger 5 und ein im Wesentlichen plattenförmiges Verbindungsteil 6. Der Einschubträger 4 und der Stützträger 5 sind gemäß dieser Ausführungsform zwischen dem Pufferflansch 3 und dem Verbindungsteil 6 angeordnet.

Der Wagenkasten 1 weist eine Wandstärke von weniger als 8 mm auf, insbesondere in dem Bereich, in welchem der Wagenkasten 1 mit dem Verbindungsteil 6 verbunden ist. Der Einschubträger 4 hat gemäß dieser Ausführungsform eine Länge von 2,1 m und der Stützträger 5 hat gemäß dieser Ausführungsform eine Länge von 1,3 m.

Der Verbindungsteil 6 weist gemäß dieser Ausführungsform rechts und links abstehende Verbindungslaschen 24 auf, welche teilweise je zwei Befestigungsöffnungen 28 aufweisen. Das Verbindungsteil 6 dieser Ausführungsform entspricht insbesondere dem in der Figur 2 dargestellten Verbindungsteil 6.

Ferner ist das wagenseitige Ende 4" des Einschubträgers 4 und das wagenseitige Ende 5" des Stützträgers 5 mit dem Verbindungsteil 6 verschraubt. Bevorzugt ist vorgesehen, dass der Einschubträger 4 und der Stützträger 5 in diesem Bereich ausschließlich über das Verbindungsteil 6 mit dem Wagenkasten 1 verbunden sind.

Das Verbindungsteil 6 umfasst ferner eine Abschlussplatte 19 und eine Anschlussplatte 32. Die Abschlussplatte 19 und die Anschlussplatte 32 sind gemäß dieser Ausführungsform durch hochgezogene Bleche ausgebildet und stehen insbesondere rechtwinkelig auf die Ebene, in welcher die Verbindungslaschen angeordnet sind. Die Abschlussplatte 19 kann mit dem Einschubträger 4 verschraubt werden, wodurch die auftretenden Querkräfte zwischen Verbindungsteil 6 und Einschubträger 4 sicher übertragen werden können. Die Anschlussplatte 32 kann mit dem Stützträger 5 verschraubt werden.

Gemäß dieser Ausführungsform sind das Verbindungsteil 6, die Abschlussplatte 19 und die Anschlussplatte 32 einstückig ausgebildet. Das heißt, dass die einzelnen Teile des Verbindungsteils 6 miteinander im Wesentlichen untrennbar, wie beispielsweise verschweißt, verklebt oder dergleichen, verbunden und/oder vereint werden, bevor diese mit dem Wagenkasten 1 verbunden werden.

Das pufferseitige Ende 4' des Einschubträgers 4 und das pufferseitige Ende 5' des Stützträgers 5 sind gemäß dieser Ausführungsform mit dem Pufferflansch 3 verschraubt.

Gemäß dieser Ausführungsform ist der Abstand zwischen den pufferseitigen Enden 4', 5' größer als der Abstand zwischen den wagenseitigen Enden 4", 5", wodurch der Einschubträger 4 und der Stützträger 5 eine V-förmige Anordnung bilden.

Gemäß dieser Ausführungsform ist vorgesehen, dass der Einschubträger 4 zwei Einschubträgerteile umfasst. Diese beiden Einschubträgerteile sind im Bereich zwischen dem Verbindungsteil 6 und dem Pufferflansch 3 miteinander und zusätzlich mit dem Wagenkasten 1 verbunden. Dazu umfasst der Einschubträger 4 dieser Ausführungsform einen Flansch, wobei der Einschubträger 4 auf einer Seite des Flanschs einen kreisförmigem Querschnitt und auf der anderen Seite des Flanschs einen im Wesentlichen rechteckigen Querschnitt aufweist. Dieser Flansch kann dort befestigt werden, wo normalerweise die Zugeinrichtung, also die herkömmliche Schraubenkupplung, am Wagenkasten befestigt wird.

Der Kupplungsadapter 2 erstreckt sich in Längsrichtung 13 des Wagenkastens 1. Insbesondere erstreckt sich der Kupplungsadapter 2 von der Vorderseite oder von der Rückseite des Wagenkastens 1 bis zu einem Drehgestell 8.

Der Verbindungsteil 6 ist oberhalb des Drehgestells 8 mit dem Wagenkasten 1 verbunden. Gemäß dieser Ausführungsform wird der Verbindungsteil 6 über Klemmvorrichtungen 9 mit dem Wagenkasten 1 verklemmt. Durch die Verbindung des Verbindungsteils 6 mit dem Wagenkasten 1 mittels Klemmvorrichtungen 9 müssen an diesem keinerlei Veränderungen vorgenommen werden. Die Klemmvorrichtungen 9 dieser Ausführungsform entsprechen insbesondere den in den Figuren 5a und 5b dargestellten Klemmvorrichtungen 9.

An dem Pufferflansch 3 ist gemäß dieser Ausführungsform eine Kupplungsvorrichtung 22 vorgesehen. Die Kupplungsvorrichtung 22 ist zur Kupplung mit einer Kupplungsvorrichtung 22 eines weiteren Waggons eingerichtet.

Die Kupplungsvorrichtung 22 liegt gemäß dieser Ausführungsform auf einer Auflagerleiste 21 auf, welche mit einer Stützleiste 20 verbunden ist. Die Stützleiste 20 ist mit Schrauben und zusätzlich mit einer Passfederverbindung an dem Pufferflansch 3 befestigt. Die Stützleiste 20 und die Auflagerleiste 21 dieser Ausführungsform entsprechen insbesondere der in den Figuren 4a und 4b dargestellten Stützleiste 20 und Auflagerleiste 21.

Der Kupplungsadapter 2 verfügt gemäß dieser Ausführungsform über zwei Spannklauen 16, welche jeweils zwei Spannklauennasen 17 und eine Spannvorrichtung 18 umfassen. Die Spannklauennasen 17 sind dazu eingerichtet, in die rechteckigen Ausnehmungen 15 der Pufferbohle 14 des Wagenkastens 1 formschlüssig einzugreifen. Die Spannvorrichtungen 18 sind dazu eingerichtet, formschlüssig an einer Außenkante der Pufferbohle 14 einzugreifen. Die Spannklauen 16 dieser Ausführungsform entsprechen, insbesondere den in den Figuren 3a, 3b und 3c dargestellten Spannklauen 16. Ferner ist der Pufferflansch 3 gemäß dieser Ausführungsform zusätzlich über Schrauben mit dem Wagenkasten 1 verbunden.

Der Kupplungsadapter 2 ist gemäß dieser Ausführungsform somit über den Verbindungsteil 6, den Einschubträger 4, dem Pufferflansch und die Spannklauen 16 mit dem Wagenkasten 1 verbunden. Dadurch kann eine einfache und sichere Verbindung ermöglicht werden, ohne dass Veränderungen an dem Wagenkasten 1 durchgeführt werden müssen. Ferner können auch Schweißarbeiten und der Einsatz von reibwerterhöhenden Folien vermieden werden.

Diese Konfiguration kann in allen Ausführungsformen vorgesehen sein.

Die **Figur 2** zeigt eine Ausführungsform des Verbindungsteils 6 des erfindungsgemäßen Kupplungsadapters 2 in einer dreidimensionalen schematischen Darstellung. Die Merkmale gemäß Fig. 2 können bevorzugt den Merkmalen gemäß den Figuren 1a und/oder 1b entsprechen.

Gemäß dieser Ausführungsform umfasst das Verbindungsteil 6 mehrere im Wesentlichen untrennbar miteinander verbundene plattenförmige Teile, insbesondere zwei Bodenplatten 12, eine Abschlussplatte 19 und eine Anschlussplatte 32. Mit anderen Worten kann das Verbindungsteil 6 gemäß dieser Ausführungsform als geschweißter Kasten mit Verbindungslaschen 24 ausgeführt sein.

Das erste Teil des Verbindungsteils 6 hat jeweils drei Verbindungslaschen 24, welche jeweils zwei Befestigungsöffnungen 28 umfassen. Jeweils drei dieser Verbindungslaschen 24 sind rechts und links in Bezug auf den an dem Verbindungsteil 6 befestigten Einschubträger 4 und/oder auf den in Bezug an dem Verbindungsteil 6 befestigten Stützträger 5 angeordnet. Ferner ist an dem ersten Teil die Anschlussplatte 32 vorgesehen.

Das zweite Teil des Verbindungsteils 6 umfasst zwei, in Bezug auf den an dem Verbindungsteil 6 befestigten Einschubträger 4 und/oder in Bezug auf den an dem Verbindungsteil 6 befestigten Stützträger 5 rechts und links angeordnete, Verbindungslaschen 24, welche öffnungsfrei bzw. lochfrei sind. Ferner ist an dem zweiten Teil die Abschlussplatte 19 vorgesehen. An den je zwei lochfreien Verbindungslaschen 24 sind Brückenbleche 25 festgeschweißt.

Diese Konfiguration kann in allen Ausführungsformen vorgesehen sein.

Die **Figuren 3a, 3b** und **3c** zeigen eine Ausführungsform der Spannklaue 16 des erfindungsgemäßen Kupplungsadapters 2 in einer dreidimensionalen schematischen Darstellung und zwei Schnittdarstellungen. Die Merkmale gemäß den Figuren 3a, 3b und 3c können bevorzugt den Merkmalen gemäß den Figuren 1a, 1b und/oder 2 entsprechen.

Der Kupplungsadapter 2 weist gemäß dieser Ausführungsform ein neuartiges System zur formschlüssigen Aufnahme der Kräfte, insbesondere der Vertikalkräfte, im Bereich des Anschlusses an die Pufferbohle 14 auf.

Während bei herkömmlichen Kupplungsadaptern für Güterwägen die Übertragung der Kräfte durch die von den Pufferschrauben erzeugten Reibkräfte erfolgte, reicht dies bei Kupplungsadaptern für Reisezugwägen und/oder Personenwaggons nicht aus.

Gemäß dem Stand der Technik wurden zur zusätzlichen Kraftübertragung zwischen dem Pufferflasch 3 und dem Wagenkasten 1 Anschweißkonsolen verwendet, die von unten an die Pufferbohle 14 geschraubt und an den seitlichen Armen des Vorderteils des Kupplungsadapters festgeschweißt werden.

Dies kann bei dem Kupplungsadapter 2 gemäß dieser Ausführungsform vermieden werden, da dieser die, insbesondere rechteckigen, Ausnehmungen 15 in der Pufferbohle 14 des Wagenkastens 1 zur Übertragung der Kräfte verwendet. Das heißt, dass der Kupplungsadapter 2 einfach, sicher und verschweißungsfrei an dem unveränderten Wagenkasten 1 angebracht werden kann.

Die Ausnehmungen 15 in der Pufferbohle 14 können zwischen den, insbesondere jeweils vertikal übereinander angeordneten, Bohrungen bzw. den Langlöchern angeordnet sein, welche zur Befestigung des Pufferflanschs 3 vorgesehen sind.

Der Pufferflansch 3 ist zur Befestigung an die Pufferbohle 14 gemäß dieser Ausführungsform verhältnismäßig dicker ausgeführt und auf der Rückseite in der Mitte ausgefräst, um eine Unterbringung der Teile der Spannklauen 16 zu ermöglichen.

Die Spannklauen 16 sind jeweils rechts und links in Bezug auf den Einschubträger 4 und/oder in Bezug auf den Stützträger 5 angeordnet und umfassen jeweils zwei Spannklauennasen 17. Die Spannklauennasen 17 greifen in die rechteckigen Ausnehmungen 15 der Pufferbohle 14 formschlüssig ein.

Ferner ist pro Seite eine an der Außenkante der Pufferbohle 14 anliegende Spannvorrichtung 18 angeordnet. Diese Spannvorrichtung 18 kann über mindestens eine in die Gewindebohrung der Spannklaue 16 bzw. des Pufferflansches 3 eingedrehte Spannschraube 29 festgespannt und/oder verklemmt werden. Das heißt, dass die jeweilige Spannvorrichtung 18 formschlüssig in die jeweilige Außenkante der Pufferbohle 14 eingreift. Ferner kann mindestens ein Futterblech 26 vorgesehen sein, welches zum Ausgleich des Abstandes zwischen der Außenkante des Pufferflanschs 3 und der Pufferbohle 14 bei der Montage an die jeweilige Situation angepasst werden kann.

Durch das Anziehen der Spannschraube 29 können die Spannklauennasen 17 gegen die Unterseiten der rechteckigen Ausnehmungen 15 und die Spannvorrichtung 18 gegen die Außenkante der Pufferbohle 14 gepresst werden.

Die auf den Kupplungsadapter 2 wirkenden Vertikalkräfte können dadurch auf die Spannklaue 16 und somit auf den Wagenkasten 1 übertragen werden. Mit anderen Worten können dadurch die nach unten wirkenden Vertikalkräfte durch die Spannklauennasen 17 und die nach oben wirkenden Vertikalkräfte von der Spannvorrichtung 18 auf den Wagenkasten 1 übertragen werden.

Diese Konfiguration kann in allen Ausführungsformen vorgesehen sein.

Die **Figuren 4a** und **4b** zeigen eine Ausführungsform der Stützleiste 20 und der Auflagerleiste 21 des erfindungsgemäßen Kupplungsadapters 2 in dreidimensionalen schematischen Darstellungen. Fig. 4b zeigt eine schematische dreidimensionale Darstellung eines Schnittes durch den in der Fig. 4a dargestellten Kupplungsadapter. Die Merkmale gemäß den Figuren 4a und 4b können bevorzugt den Merkmalen gemäß den Figuren 1a, 1b, 2, 3a, 3b und/oder 3c entsprechen.

Gemäß dieser Ausführungsform sind an dem Pufferflansch 3 zur formschlüssigen Vertikalabstützung einer Kupplungsvorrichtung 22 eine Stützleiste 20 und eine daran angeordnete Auflagerleiste 21 vorgesehen.

Die Stützleiste 20 und der Pufferflansch 3 sind über eine Passfederverbindung und über Stützschrauben 30 verbunden. Insbesondere ist vorgesehen, dass die Stützleiste 20 und der Pufferflansch 3 eine korrespondierende Ausnehmung 15 zur Aufnahme einer Passfeder 23 aufweisen, sodass die Stützleiste 20 und der Pufferflansch 3 formschlüssig verbunden oder verbindbar sind.

Die Auflagerleiste 21 kann zur Anpassung an verschieden ausgeformte Kupplungsvorrichtungen 22 an der Stützleiste 20 vorgesehen sein. Gemäß dieser Ausführungsform ist die Auflagerleiste 21 mittels Auflagerleisten-Schrauben 31 mit der Stützleiste 20 verschraubt.

Zur Feinjustierung der Kupplungshöhe ist zwischen der Stützvorrichtung und der Auflagerleiste 21 mindestens ein sogenanntes Futterblech 26 vorgesehen, wodurch der Abstand zwischen der Stützleiste 20 und der Auflageleiste 21 angepasst werden kann.

Durch den Einsatz der Passfederverbindung können die Stützschrauben 30 derart entlastet werden, dass ein Einsatz von reibwerterhöhenden Folien unnötig ist.

Diese Konfiguration kann in allen Ausführungsformen vorgesehen sein.

Die **Figuren 5a** und **5b** zeigen eine Ausführungsform der Klemmvorrichtungen 9 des erfindungsgemäßen Kupplungsadapters 2 in schematischen Darstellungen. Fig. 5a und Fig. 5b zeigen die Klemmvorrichtung 9, welche an den öffnungsfreien Verbindungslaschen 24 angeordnet ist. Die Merkmale gemäß den Figuren 5a und 5b können bevorzugt den Merkmalen gemäß den Figuren 1a, 1b, 2, 3a, 3b, 3c, 4a und/oder 4b entsprechen.

Die Klemmvorrichtungen 9 umfassen gemäß dieser Ausführungsform Klemmschrauben 10 und Klemmbacken 11. Ferner sind die Klemmvorrichtungen 9 dazu eingerichtet, das Verbindungsteil 6 mit dem Wagenkasten 1 zu verbinden bzw. zu verklemmen.

Da sich der Verbindungsteil 6 bei dem Kupplungsadapter 2 im eingebauten Zustand über dem Drehgestell 8 des Wagenkastens 1 befindet und in diesem Bereich verhältnismäßig wenig Platz vorhanden ist, kann für die Klemmstelle, beispielweise die am weitesten von der Vorderseite des Kupplungsadapters 2 entfernte Klemmstelle, eine Klemmvorrichtungen 9 gemäß Fig. 5a/b verwendet werden, welche einen verhältnismäßig geringen Platz benötigt.

Die Köpfe der Klemmschrauben 10 dieser Klemmvorrichtung 9 sind dabei in Ausschnitten in dem Verbindungsteil 6, insbesondere in der Bodenplatte 12 des Verbindungsteils 6, versenkt untergebracht und ragen nicht nach unten, insbesondere nicht in Richtung Drehgestell 8, über das Verbindungsteil 6 hinaus.

Um dies zu erreichen, sind die besagten Ausschnitte in dem Verbindungsteil 6, insbesondere in der Bodenplatte 12 des Verbindungsteils 6, mit sogenannten Brückenblechen 25 überbrückt. Diese Brückenbleche 25 sind zusätzlich noch im Bereich über den Ausschnitten vorzugsweise 10 mm tief ausgefräst.

Das Verbindungsteil 6 wird von unten an dem Wagenkasten 1, insbesondere an den beiden Wagenlängsträger-Profilen, an den aus L-förmig gebogenen Blechen und/oder an den aus I-Profilen bestehenden Quer-oder Diagonalverstrebungen des Unterbaus des Wagenkastens, insbesondere des sogenannten Wagenunterbaus, festgeklemmt. Um die Spalte, die durch den in der Realität nicht perfekt horizontalen Verlauf der unteren Profilschenkel dieser Träger und/oder dieser Verstrebungen entstehen, auszugleichen sind Futterbleche 26 in diese Spalte eingepasst.

Diese Futterbleche 26 reichen gemäß dieser Ausführungsform bis unter die Brückenbleche 25 und sind in diesem Bereich mit je zwei Bohrungen für die Klemmschrauben 10 ausgestattet. Der verbleibende jeweilige Spalt zwischen dem Futterblech und dem entsprechenden Brückenblech 25 wird mit kürzeren sogenannten Differenz-Futterblechen 26 aufgefüllt, welche ebenfalls die Bohrungen besitzen.

Der Rest des Differenzfutterblechpakets wird an der Oberseite des Brückenblechs 25 zwischen diesem und der Klemmbacke 11 eingebaut. Dadurch, dass das Differenzfutterblechpaket im Ganzen immer die gleiche Gesamtstärke aufweist, wird erreicht, dass, egal welche Stärke das Futterblech zwischen dem Verbindungsteil 6, insbesondere zwischen der Bodenplatte 12 des Verbindungsteils 6, und dem Wagenkasten 1, insbesondere den Längsträger-Profilen des Wagenkastens 1, auch aufweist, die Klemmbacken 11 immer in korrekter Lage sind.

Mit anderen Worten kann dadurch ermöglicht werden, dass die Klemmbacken 11 an dem Wagenkasten 1, insbesondere an der Oberseite des horizontalen Längsträgerschenkels, und dem Verbindungsteil 6 anliegen, wodurch die Klemmbacken 11 an den Wagenkasten 1 pressbar sind.

Diese Konfiguration kann in allen Ausführungsformen vorgesehen sein.

Durch diese beispielhafte Konfiguration können die erfindungsgemäßen Effekte erzielt werden.

Die Erfindung beschränkt sich nicht auf den dargestellten Wagenkasten 1, sondern umfasst jeglichen Wagenkasten 1 gemäß den nachfolgenden Patentansprüchen.

Ferner sind die beschriebenen Konstruktionslösungen gegebenenfalls auf jegliche Wagenkasten und/oder jegliche Wagengattungen anwendbar.

### Bezugszeichenliste

- 1: Wagenkasten
- 2: Kupplungsadapter
- 3: Pufferflansch
- 4: Einschubträger
- 4': pufferseitiges Ende (des Einschubträgers)
- 4": wagenseitiges Ende (des Einschubträgers)
- 5: Stützträger
- 5': pufferseitiges Ende (des Stützträgers)
- 5": wagenseitiges Ende (des Stützträgers)
- 6: Verbindungsteil
- 7: Drehachse
- 8: Drehgestell
- 9: Klemmvorrichtungen
- 10: Klemmschraube
- 11: Klemmbacke
- 12: Bodenplatte
- 13: Längsrichtung (des Wagenkastens)
- 14: Pufferbohle
- 15: Ausnehmung
- 16: Spannklaue
- 17: Spannklauennase
- 18: Spannvorrichtung
- 19: Abschlussplatte
- 20: Stützleiste
- 21: Auflagerleiste
- 22: Kupplungsvorrichtung
- 23: Passfeder
- 24: Verbindungslasche
- 25: Brückenblech
- 26: Futterblech
- 27: Ausschnitt
- 28: Befestigungsöffnung
- 29: Spannschraube
- 30: Stützschraube
- 31: Auflagerleisten-Schraube
- 32: Anschlussplatte

## Patentansprüche

1. Wagenkasten (1) eines Eisenbahnwagens, insbesondere eines Personenwaggons, umfassend einen sich in Längsrichtung (13) des Wagenkastens (1) erstreckenden Kupplungsadapter (2) zur Kupplung des Wagenkastens (1) mit einer Abschleppeinrichtung, wobei der Kupplungsadapter (2) einen Pufferflansch (3), einen in Längsrichtung verlaufenden Einschubträger (4) und einen in einem Winkel zum Einschubträger (4) in Längsrichtung verlaufenden Stützträger (5) umfasst, deren pufferseitige Enden (4', 5') einen größeren Abstand zueinander aufweisen als deren wagenseitige Enden (4", 5"), **dadurch gekennzeichnet,**
- **dass** ein Verbindungsteil (6) vorgesehen ist, welches die wagenseitigen Enden (4", 5") des Einschubträgers (4) und des Stützträgers (5) mit dem Wagenkasten (1) verbindet,
- **und dass** das Verbindungsteil (6) oberhalb einer Radsatzachse, insbesondere oberhalb einer Drehachse (7) eines Drehgestells (8), des Wagenkastens (1) angeordnet ist und sich in Längsrichtung (13) des Wagenkastens (1) zumindest bis zur Radsatzachse, insbesondere zumindest bis zur Drehachse (7), erstreckt.

2. Wagenkasten (1) nach Anspruch 1, **dadurch gekennzeichnet, dass** die Wandstärke des Wagenkastens(1), insbesondere die Wandstärke des Wagenkastens (1) mit welchem der Verbindungsteil (6) verbunden ist, weniger als 8 mm beträgt, und insbesondere im Bereich von 5 mm bis 7 mm liegt, und bevorzugt 6 mm ist.

3. Wagenkasten (1) nach Anspruch 1 oder 2, **dadurch gekennzeichnet,**
- **dass** der Einschubträger (4) eine Länge im Bereich zwischen 1,5 m bis einschließlich 3,0 m, insbesondere zwischen 2,0 m bis einschließlich 2,5 m, aufweist,
- **und/oder dass** der Stützträger (5) eine Länge im Bereich zwischen 1,0 m bis einschließlich 2,2 m, insbesondere zwischen 1,2 m bis einschließlich 1,7 m, aufweist.

4. Wagenkasten (1) nach einem der vorhergehenden Ansprüche, **dadurch gekennzeichnet,**
- **dass** das Verbindungsteil (6) durch mindestens eine Klemmvorrichtung (9) mit dem Wagenkasten (1) verbunden ist,
- **und dass** die Klemmvorrichtung (9) vorzugsweise mindestens eine Klemmschraube (10) und mindestens eine Klemmbacke (11) umfasst.

5. Wagenkasten (1) nach Anspruch 4, **dadurch gekennzeichnet, dass** mindestens eine Klemmvorrichtung (9) derart ausgestaltet ist, dass der Kopf einer Klemmschraube (10) in einer Bodenplatte (12) des Verbindungsteils (6) versenkt ist, sodass der Kopf die Bodenplatte (12) des Verbindungsteils (6) nicht überragt.

6. Wagenkasten (1) nach einem der vorhergehenden Ansprüche, **dadurch gekennzeichnet,**
- **dass** der Wagenkasten (1) eine Pufferbohle (14) zur Verbindung mit dem Pufferflansch (3) umfasst,
- **und dass** die Pufferbohle (14) eine vorzugsweise rechteckige Ausnehmung (15) zur formschlüssigen Aufnahme einer am Pufferflansch (3) angeordneten Spannklaue (16) aufweist.

7. Wagenkasten (1) nach Anspruch 6, **dadurch gekennzeichnet, dass** die Spannklaue (16) eine Spannklauennase (17) umfasst, welche dazu eingerichtet ist in die Ausnehmung (15) formschlüssig einzugreifen.

8. Wagenkasten (1) nach Anspruch 7, **dadurch gekennzeichnet,**
- **dass** zur Verklemmung der Spannklauennase (17) mit der Pufferbohle (14) an der Spannklaue (16) eine Spannvorrichtung (18) vorgesehen ist,
- **und dass** die Spannvorrichtung (18) dazu eingerichtet ist, formschlüssig an einer Außenkante des Pufferflanschs (3) anzugreifen.

9. Wagenkasten (1) nach einem der vorhergehenden Ansprüche, **dadurch gekennzeichnet, dass** das Verbindungsteil (6) eine im Wesentlichen normal auf die Längsrichtung des Einschubträgers (4) verlaufende, stirnseitig am Einschubträger (4) befestigte oder befestigbare Abschlussplatte (19) umfasst, die vorzugsweise einstückig mit dem Verbindungsteil (6) ist.

10. Wagenkasten (1) nach einem der vorhergehenden Ansprüche, **dadurch gekennzeichnet,**
- **dass** am Pufferflansch (3) zur formschlüssigen Vertikalabstützung einer Kupplungsvorrichtung (22) eine Stützleiste (20) vorgesehen ist,
- **und dass** die Stützleiste (20) und der Pufferflansch (3) korrespondierende Ausnehmungen (15) zur Aufnahme einer Passfeder (23) aufweisen, sodass Stützleiste (20) und Pufferflansch (3) formschlüssig verbindbar sind.

11. Wagenkasten (1) nach Anspruch 10, **dadurch gekennzeichnet, dass** zur Anpassung an verschieden ausgeformte Kupplungsvorrichtungen (22) an der Stützleiste (20) eine Auflagerleiste (21) angeordnet ist.

12. Wagenkasten (1) nach einem der vorhergehenden Ansprüche, **dadurch gekennzeichnet,**
- **dass** das Verbindungsteil (6) mehrere, vorzugsweise fünf, rechts und links seiner Längsachse angeordnete Verbindungslaschen (24) aufweist, wobei die Verbindungslaschen (24), vorzugsweise drei Verbindungslaschen, gegebenenfalls jeweils zwei Befestigungsöffnungen (28) umfasst,
- **und/oder dass** das Verbindungsteil im Wesentlichen plattenförmig ausgebildet ist.

13. Wagenkasten (1) nach Anspruch 12, **dadurch gekennzeichnet, dass** die Befestigungsöffnung (28) zur Aufnahme der Klemmvorrichtung (9), insbesondere der Klemmschraube (10), ausgeführt ist.

## Claims

1. A carriage body (1) of a railway carriage, in particular of a passenger carriage, comprising a coupling adapter (2) extending in the longitudinal direction (13) of the carriage body (1) for coupling the carriage body (1) to a towing device, wherein the coupling adapter (2) comprises a buffer flange (3), a longitudinally extending insertion carrier (4) and a longitudinally at an angle to the insertion carrier (4) extending support carrier (5), the buffer-side ends (4', 5') thereof being at a greater distance from one another than the carriage-side ends (4", 5") thereof, **characterised**
- **in that** a connecting part (6) is provided which connects the carriage-side ends (4", 5") of the insertion carrier (4) and the support carrier (5) to the carriage body (1),
- **and in that** the connecting part (6) is arranged above a wheelset axle, in particular above a rotary axle (7) of a bogie (8), of the carriage body (1) and extends in the longitudinal direction (13) of the carriage body (1) at least to the wheelset axle, in particular at least to the rotary axle (7).

2. The carriage body (1) according to claim 1, **characterised in that** the wall thickness of the carriage body (1), in particular the wall thickness of the carriage body (1) to which the connecting part (6) is connected, is less than 8 mm, and in particular ranges from 5 mm to 7 mm, and is preferably 6 mm.

3. The carriage body (1) according to claim 1 or 2, **characterised**
- **in that** the insertion carrier (4) has a length in the range between 1.5 m and 3.0 m inclusive, in particular between 2.0 m and 2.5 m inclusive,
- **and/or in that** the support carrier (5) has a length in the range between 1.0 m and 2.2 m inclusive, in particular between 1.2 m and 1.7 m inclusive.

4. The carriage body (1) according to one of the preceding claims, **characterised**
- **in that** the connecting part (6) is connected to the carriage body (1) by at least one clamping device (9),
- **and in that** the clamping device (9) preferably comprises at least one clamping screw (10) and at least one clamping jaw (11).

5. The carriage body (1) according to claim 4, **characterised in that** at least one clamping device (9) is formed in such a way that the head of a clamping screw (10) is countersunk in a base plate (12) of the connecting part (6) so that the head does not project beyond the base plate (12) of the connecting part (6).

6. The carriage body (1) according to one of the preceding claims, **characterised**
- **in that** the carriage body (1) comprises a buffer plank (14) for connection to the buffer flange (3),
- **and in that** the buffer plank (14) has a preferably rectangular recess (15) for form-fitting reception of a tension claw (16) arranged on the buffer flange (3).

7. The carriage body (1) according to claim 6, **characterised in that** the tension claw (16) comprises a tension claw lug (17) which is adapted to form-fittingly engage in the recess (15).

8. The carriage body (1) according to claim 7, **characterised**
- **in that** a tension device (18) is provided on the tension claw (16) for clamping the tension claw lug (17) to the buffer plank (14),
- **and in that** the tension device (18) is adapted to form-fittingly engage an outer edge of the buffer flange (3).

9. The carriage body (1) according to one of the preceding claims, **characterised in that** the connecting part (6) comprises an end plate (19) which extends substantially normal to the longitudinal direction of the insertion carrier (4), is fastened or can be fastened to the front side of the insertion carrier (4) and is preferably integrally formed with the connecting part (6).

10. The carriage body (1) according to one of the preceding claims, **characterised**
- **in that** a support bar (20) is provided on the buffer flange (3) for form-fitting vertical support of a coupling device (22),
- **and in that** the support bar (20) and the buffer flange (3) have corresponding recesses (15) for receiving a feather key (23), so that the support bar (20) and buffer flange (3) can be form-fittingly connected.

11. The carriage body (1) according to claim 10, **characterised in that** a bearing bar (21) is arranged on the support bar (20) for adaptation to differently shaped coupling devices (22).

12. The carriage body (1) according to one of the preceding claims, **characterised**
- **in that** the connecting part (6) has several, preferably five, connecting tabs (24) arranged on the right and left of its longitudinal axis, the connecting tabs (24), preferably three connecting tabs, each optionally comprising two fastening openings (28),
- **and/or in that** the connecting part is substantially plate-shaped.

13. The carriage body (1) according to claim 12, **characterised in that** the fastening opening (28) is configured to receive the clamping device (9), in particular the clamping screw (10).

## Revendications

1. Caisse de wagon (1) d'un wagon ferroviaire, en particulier d'une wagon de passagers, comprenant un adaptateur d'accouplement (2) s'étendant dans la direction longitudinale (13) de la caisse de wagon (1) pour l'accouplement de la caisse de wagon (1) avec un dispositif de remorquage, l'adaptateur d'accouplement (2) comprenant une bride tampon (3), une poutre d'insertion (4) s'étendant dans le sens longitudinal et une poutre de support (5) s'étendant dans le sens longitudinal selon un angle par rapport à la poutre d'insertion (4), dont les extrémités côté tampon (4', 5') présentent une plus grande distance entre elles que leurs extrémités côté wagon (4", 5"), **caractérisée**
- **en ce qu'**il est prévu une partie de liaison (6) qui relie les extrémités côté wagon (4", 5") de la poutre d'insertion (4) et de la poutre de support (5) à la caisse de wagon (1),
- **et en ce que** la partie de liaison (6) est disposée au-dessus d'un axe d'essieu monté, en particulier au-dessus d'un axe de rotation (7) d'un bogie (8), de la caisse de wagon (1) et s'étend dans la direction longitudinale (13) de la caisse de wagon (1) au moins jusqu'à l'axe d'essieu monté, en particulier au moins jusqu'à l'axe de rotation (7).

2. Caisse de wagon (1) selon la revendication 1, **caractérisée en ce que** l'épaisseur de paroi de la caisse de wagon (1), en particulier l'épaisseur de paroi de la caisse de wagon (1) à laquelle la partie de liaison (6) est reliée, est inférieure à 8 mm, et est en particulier dans la plage de 5 mm à 7 mm, et est de préférence de 6 mm.

3. Caisse de wagon (1) selon la revendication 1 ou 2, **caractérisée**
- **en ce que** la poutre d'insertion (4) présente une longueur dans la plage de 1,5 m à 3,0 m inclus, en particulier de 2,0 m à 2,5 m inclus,
- **et/ou en ce que** la poutre de support (5) présente une longueur dans la plage de 1,0 m à 2,2 m inclus, en particulier de 1,2 m à 1,7 m inclus.

4. Caisse de wagon (1) selon l'une des revendications précédentes, **caractérisée**
- **en ce que** la pièce de liaison (6) est reliée à la caisse de wagon (1) par au moins un dispositif de serrage (9),
- **et en ce que** le dispositif de serrage (9) comprend de préférence au moins une vis de serrage (10) et au moins une mâchoire de serrage (11).

5. Caisse de wagon (1) selon la revendication 4, **caractérisée en ce qu'**au moins un dispositif de serrage (9) est conçu de telle sorte que la tête d'une vis de serrage (10) est enfoncée dans une plaque de fond (12) de la pièce de liaison (6), de sorte que la tête ne dépasse pas la plaque de fond (12) de la pièce de liaison (6).

6. Caisse de wagon (1) selon l'une des revendications précédentes, **caractérisée**
- **en ce que** la caisse de wagon (1) comprend une planche tampon (14) pour la liaison avec la bride de tampon (3),
- **et en ce que** la planche tampon (14) présente un évidement (15) de préférence rectangulaire pour recevoir par engagement positif une griffe de serrage (16) disposée par rapport à la bride tampon (3).

7. Caisse de wagon (1) selon la revendication 6, **caractérisée en ce que** la griffe de serrage (16) comprend un nez de griffe de serrage (17) qui est conçu pour s'engager par engagement positif dans l'évidement (15).

8. Caisse de wagon (1) selon la revendication 7, **caractérisée**
- **en ce qu'**un dispositif de serrage (18) est prévu par rapport à la griffe de serrage (16) pour serrer le nez de griffe de serrage (17) avec la planche tampon (14),
- **et en ce que** le dispositif de serrage (18) est conçu pour s'engager par engagement positif par rapport à un bord extérieur de la bride tampon (3).

9. Caisse de wagon (1) selon l'une des revendications précédentes, **caractérisée en ce que** la pièce de liaison (6) comprend une plaque de fermeture (19) s'étendant sensiblement de manière normale à la direction longitudinale de la poutre d'insertion (4), fixée ou pouvant être fixée frontalement à la poutre d'insertion (4), qui est de préférence monobloc avec la pièce de liaison (6).

10. Caisse de wagon (1) selon l'une des revendications précédentes, **caractérisée**
- **en ce qu'**une barre de support (20) est prévue sur la bride tampon (3) pour l'appui vertical par engagement positif d'un dispositif d'accouplement (22),
- **et en ce que** la barre d'appui (20) et la bride tampon (3) présentent des évidements (15) correspondants pour recevoir une clavette (23), de sorte que la barre de support (20) et la bride tampon (3) peuvent être reliées par engagement positif.

11. Caisse de wagon (1) selon la revendication 10, **caractérisée en ce qu'**une barre d'appui (21) est disposée sur la barre de support (20) pour l'adaptation à des dispositifs d'accouplement (22) de formes différentes.

12. Caisse de wagon (1) selon l'une des revendications précédentes, **caractérisée**
- **en ce que la** pièce de liaison (6) présente plusieurs, de préférence cinq, pattes de liaison (24) disposées à droite et à gauche de son axe longitudinal, les pattes de liaison (24), de préférence trois pattes de liaison, comprenant éventuellement chacune deux ouvertures de fixation (28),
- **et/ou en ce que** la partie de liaison est réalisée sensiblement en forme de plaque.

13. Caisse de wagon (1) selon la revendication 12, **caractérisée en ce que** l'ouverture de fixation (28) est réalisée pour recevoir le dispositif de serrage (9), en particulier la vis de serrage (10).
